# EUROPÄISCHE PATENTSCHRIFT

(11) **EP 2 084 998 B1**
(45) Veröffentlichungstag und Bekanntmachung des Hinweises auf die Patenterteilung: **16.04.2014**
(21) Anmeldenummer: 09151619.5
(22) Anmeldetag: 29.01.2009
(51) Int. Cl.: A47F 3/14

(54) **Verkaufsgerät**
Vending unit
Présentoir de vente

(30) Priorität: 01.02.2008 DE 102008007390
(43) Veröffentlichungstag der Anmeldung: 05.08.2009
(73) Patentinhaber: Wanzl Metallwarenfabrik GmbH, 89336 Leipheim (DE)
(72) Erfinder: Striebel, Roland, 89604 Allmendingen (DE)

(56) Entgegenhaltungen:
- DE-U- 1 729 572
- GB-A- 819 895
- GB-A- 2 047 181
- GB-A- 2 103 182

## Beschreibung

Die Erfindung betrifft ein Verkaufsgerät gemäß dem Oberbegriff des Patentanspruchs 1 der Anmeldung.

Bekannte Verkaufsgeräte wie zum Beispiel einen Tisch mit Stapel- und/oder Aufsatzkörben werden mittels verschiedenartiger Blech-Profile, Blech-Laschen, Drahtschlaufen, Kunststoffverbinder ohne feste Verbindung aufeinander gestellt. Hier besteht die Gefahr, dass durch umstürzende Stapel in den Stapel- und/oder Aufsatzkörben befindliche Ware, das Gerät selber und vor allem Personen zu Schaden kommen. Fehlerhaf-te Montage, falsche Beladung durch das Bedienpersonal, Fahrbarkeit des Stapels oder der Eingriff von Dritten erhöhen dieses Risiko in nicht berechenbarer Form. Im Hinblick auf steigende Produktsicherheits-Anforderungen sind derartige Systeme im Kundenbereich nicht mehr als sicher einsetzbar einzustufen.

Fest montierte Systeme mittels kraftschlüssiger Verbindungsmethoden sind technisch aufwendig und daher kapitalintensiv, bergen das Risiko der Fehlbedienung und benötigen zusätzliches Werkzeug. Eine schnelle flexible Handhabung oder Umbau sind umständlich, wenn nicht durch fehlende Elemente oder Werkzeug unmöglich. Die Montage ohne Verwendung der vorgesehenen Feststell-Elemente ist mit noch mehr Risiko verbunden als die oben genannten Systeme.

Aus dem Stand der Technik, wie z.B. dem deutschen Gebrauchsmuster 17 29 572 U, ist ein Verkaufsgerät in Form eines Korbes bekannt, das Einstecklaschen und Eindrehlaschen an der Unterseite aufweist. Insbesondere sind an der breiten Rückseite des Korbes zwei Eindrehlaschen und an den schmalen Seiten des Korbes je zwei Einstecklaschen vorgesehen, die ortsfest überwiegend am unteren Draht des Korbes angebracht sind.

Die GB 819 895 A und die GB 2 047 181 A offenbaren jeweils zwei aus Draht hergestellte Behältnisse, die übereinander angeordnet mittels eines Verbindungsteils, das Einsteck- und Eindrehlaschen aufweist, übereinander gesichert werden.

Die GB 2 103 182 A zeigt ferner einen Korb mit Einsteck- und Eindrehlaschen, der sowohl als Tragekorb als auch als Präsentierständer verwendet werden kann, wobei die Vorrichtung mit den Einsteck- und Drehlaschen einmal als Henkel und ein anderes Mal als Fußbein Einsatz findet.

Die Erfindung befasst sich mit der Aufgabe, ein verbessertes Verkaufsgerät zu schaffen, das ein verbessertes Verbindungssystem zwischen den Stapel - und/oder Aufsatzkörben vorsieht.

Die Erfindung löst diese Aufgabe mit den Merkmalen in Anspruch 1.

Mittels dieses Verbindungssystems ist ein hohes Maß an Sicherheit für senkrecht aufeinander gestellte Stapel - und/oder Aufsatzkörbe gegeben.

Die Montage ist einfach. Zusätzliche Verbindungselemente sind nicht notwendig. Das Verbindungssystem ist kostengünstig realisierbar.

Das Verbindungssystem bildet mit dem dazugehörigen Stapel- und/oder Aufsatzkorb eine Stapeleinheit, die mit geringem Aufwand eine bedienungssichere Stapelbarkeit von in verschiedenen Baugrößen ausgeführten Verkaufsgeräten, genannt: Stapel- und/oder Aufsatzkörbe sowie Schütten gewährleistet.

Die über das Verbindungssystem übereinander gestapelten Körbe oder Schütten schaffen eine standsichere und nicht verstell- oder verschiebbare Einheit, die ohne seitliche Überstände eine leicht zugängliche Entnahmeöffnung darbietet.

Die Erfindung wird anhand eines Ausführungsbeispiels näher erläutert. Es zeigt
- Fig. 1: ein erfindungsgemäßes Verkaufsgerät mit zwei aufeinander montierten Aufsatzkörben in 3-D-Ansicht;
- Fig. 2: eine vergrößerte Ausschnittdarstellung Eindrehlaschen des Verbindungssystems;
- Fig. 3: eine weitere vergrößerte Ausschnittsdarstellung Einstecklaschen des Verbindungssystems auf der gegenüberliegenden Seite von Fig. 2;
- Fig. 4: zwei Aufsatzkörbe in 3-D-Ansicht;
- Fig. 5: die Eindrehlaschen aus Fig. 2 zum Eindrehen in den Betriebszustand in 3-D-Ansicht sowie
- Fig. 6: die Einstecklaschen aus Fig. 3 bei dem Eindrehen in den Betriebszustand in 3-D-Ansicht.

In Fig. 1 zeigt ein Verkaufsgerät 1. Dieses ist gebildet aus einem Tisch 2 und zwei aufeinander gestapelten Körben 1a. Beide Körbe 1a sind mittels eines Verbindungssystems 5 miteinander verbunden. Das bewirkt, dass beide Körbe 1a kipp - und bewegbar miteinander verbunden sind.

Das Verkaufgerät 1 ist mit wenigstens einem Korb 1a und/oder einer Schütte 1b ausgestattet. Es ist ein Verbindungssystem 5 vorgesehen, das aus wenigstens einer Eindrehlasche 3 und wenigstens einer Einstecklasche 4 gebildet ist.

An jedem Korb 1a und/oder jede Schütte 1b ist eine Halterung 6 vorgesehen. An der Halterung 6 sind die wenigstens eine Eindrehlasche 3 und die wenigstens eine Einstecklasche 4 ortsfest angeordnet.

Das Verbindungssystem 5 besteht somit aus Eindrehlaschen 3 und Einstecklaschen 4. Beide Laschen 3, 4 sind ortsfest am oberen Korb 1a, vorzugsweise an einer Halterung 6, angeordnet. Die Halterung 6 ist ortsfest am Korb 1a und/oder der Schütte 1b angeordnet.

Es sind insbesondere Eindrehlaschen 3 vorgesehen, die ein Kippen verhindern. Die Eindrehlasche 3 ist derart gebildet, dass sie in einen oberen Draht eingerastet werden kann.

Die Einstecklaschen 4 sichern die Eindrehlaschen 3 gegen ein Lösen. Die Einstecklasche wird ebenfalls in einen oberen Draht eingerastet.

Das Verbindungssystem 5 ist fertigungstechnisch mit wechselnder Verbindungsmöglichkeit bei den Laschen 3, 4 herstellbar.

In Fig. 2 sind in vergrößerter Darstellung zwei Eindrehlaschen 3 im montierten Betriebszustand dargestellt.

In Fig. 3 sind in vergrößerter Darstellung zwei Einstecklaschen 4 im montierten Betriebszustand dargestellt.

Die Anzahl von jeweils zwei Laschen 3, 4 hat sich als sinnvoll erwiesen.

In Fig. 4 ist die Orientierung der Körbe 1a vor der Montage dargestellt. Die Möglichkeit der Änderung der Eindrehmöglichkeit ist gegeben.

In Fig. 5 ist in vergrößerter Darstellung das Eindrehen der Eindrehlaschen 3 im montierten Betriebszustand vor dem Einrasten der auf der gegenüberliegenden Seite befindlichen Einstecklaschen 4 dargestellt.

Fig. 6 zeigt in vergrößerter Darstellung das Einstecken der Einstecklaschen 4 in den montierten Betriebszustand.

Alternativ können Schütten 1b vorgesehen werden.

### Bezugszeichenliste

- 1: Verkaufsgerät
- 1a: Korb, Stapelkorb, Aufsatzkorb
- 1b: Schütte, Aufsatzschütte
- 2: Tisch, Schlagertisch
- 3: Lasche, Eindrehlasche
- 4: Lasche, Einstecklasche
- 5: Verbindungssystem
- 6: Halterung

## Patentansprüche

1. Verkaufsgerät mit wenigstens einem Korb (1a) und/oder einer Schütte bei dem ein Verbindungssystem (5) vorgesehen ist, das aus wenigstens zwei Eindrehlaschen (3) und wenigstens zwei Einstecklaschen (4) gebildet ist, die jeweils ortsfest angeordnet sind, wobei die wenigstens zwei Einstecklaschen (4) die wenigstens zwei Eindrehlaschen (3) gegen ein Lösen sichern, **dadurch gekennzeichnet, dass** die wenigstens zwei Eindrehlaschen (3) zur Seite hin geöffnet sind und ein Kippen des Korbes (1a) oder der Schütte verhindern, indem sie derart gebildet sind, dass sie in einen oberen Draht eines zweiten unterliegenden Korbes (1a) eingerastet werden können und hierfür in entgegengesetzte Richtungen geöffnet sind.

2. Verkaufsgerät nach Anspruch 1, **dadurch gekennzeichnet, dass** jeder Korb (1a) und/oder jede Schütte eine Halterung (6) vorsieht, wobei an der Halterung (6) die Endrehlaschen (3) und die Einstecklaschen (4) ortsfest angeordnet sind.

## Claims

1. A sales device having at least one basket (1a) and/or a tray, with which there is provided a connection system (5) formed from at least two pivot-in clips (3) and at least two push-in clips (4), each thereof being arranged in a fixed manner, wherein the at least two push-in clips (4) secure the at least two pivot-in clips (3) against detachment, **characterised in that** the at least two pivot-in clips (3) are open to the side and prevent tipping of the basket (1 a) or the tray **in that** they are formed in such a manner that they can engage an upper wire of a second, underlying basket (1 a) and for this purpose are open in opposite directions.

2. A sales device according to claim 1, **characterised in that** each basket (1 a) and/or each tray provides a holding means (6), the pivot-in clips (3) and the push-in clips (4) being arranged on the holding means (6) in a fixed manner.

## Revendications

1. Présentoir de vente muni d'au moins un panier (1a) et/ou d'une goulotte, dans lequel est prévu un système de liaison (5) composé d'au moins deux pattes (3) insérables par rotation et d'au moins deux pattes encliquetables (4) qui occupent, respectivement, des positions fixes, lesdites deux pattes encliquetables (4), à présence minimale, empêchant une dissociation desdites deux pattes (3) à présence minimale, insérables par rotation, **caractérisé par le fait que** les deux pattes (3) insérables par rotation, à présence minimale, sont ouvertes vers le côté et préviennent un basculement du panier (la), ou de la goulotte, étant donné qu'elles sont configurées de manière à pouvoir être crantées dans une baguette métallique supérieure d'un second panier (1a) sous-jacent et sont ouvertes, à cette fin, dans des directions opposées.

2. Présentoir de vente selon la revendication 1, **caractérisé par le fait que** chaque panier (1a) et/ou chaque goulotte procure un élément de retenue (6), les pattes (3) insérables par rotation, et les pattes encliquetables (4), occupant des positions fixes sur ledit élément de retenue (6).
